# EUROPÄISCHE PATENTSCHRIFT

(11) **EP 1 885 932 B1**
(45) Veröffentlichungstag und Bekanntmachung des Hinweises auf die Patenterteilung: **28.01.2009**
(21) Anmeldenummer: 06724862.5
(22) Anmeldetag: 22.02.2006
(51) Int. Cl.: D06F 37/02, D06F 37/06, B21D 39/02

(54) **WÄSCHETROMMEL FÜR EINE WÄSCHEBEHANDLUNGSMASCHINE**
WASHING DRUM FOR A LAUNDRY TREATING MACHINE
TAMBOUR A LINGE POUR MACHINE DE TRAITEMENT DU LINGE

(30) Priorität: 20.05.2005 DE 102005023444
(43) Veröffentlichungstag der Anmeldung: 13.02.2008
(73) Patentinhaber: BSH Bosch und Siemens Hausgeräte GmbH, 81739 München (DE)
(72) Erfinder: NITSCHE, Alfred, 13351 Berlin (DE); HEUBNER, Axel, 12557 Berlin (DE); WILDUNG, Wilfried, 14169 Berlin (DE)
(86) Internationale Anmeldenummer: PCT/EP2006/060180
(87) Internationale Veröffentlichungsnummer: WO 2006/122839

(56) Entgegenhaltungen:
- EP-A- 0 318 109
- EP-A- 0 395 859
- EP-A- 0 810 315
- EP-A2- 1 184 100
- WO-A-20/05049909
- DE-A1- 10 006 975
- DE-B- 1 099 946
- DE-C1- 19 821 366
- DE-U1- 9 202 791
- GB-A- 1 360 545
- US-A- 2 198 873
- BOVENKERK, KONRAD ET AL.: "Fachkunde Metall" 1987, VERLAG EUROPA-LEHRMITTEL , WUPPERTAL, ISBN 3-8085-1028-5 , XP002403723 Seite 222 - Seite 231

## Beschreibung

Die Erfindung betrifft eine Wäschetrommel für eine Wäschebehandlungsmaschine mit einem Mantel aus einem endlichen Blechstreifen, der zu einem Zylindermantel gewickelt ist und dessen Endseiten miteinander in einer Naht verbunden sind und dessen Längsseiten mit der Peripherie der Bodenscheibe und der Stirnbodenscheibe durch eine Bördelnaht verbunden sind, die mit querliegenden Prägungen versehen ist. Ferner betrifft die Erfindung auch ein Werkzeug und ein Verfahren zum Bearbeiten einer vorgenannten Wäschetrommel.

Es sind bereits Trommeln der eingangs genannten Art ausgeführt worden, bei denen die Prägungen am Umfang der Bördelnaht gleichmäßig verteilt angeordnet sind, um die Bördelnaht gegen Öffnen haltbarer zu machen. Diese Aufgabe kann die bekannte Bördelnaht befriedigend lösen. Es ist allerdings festzustellen, dass diese Art der Erhöhung der Festigkeit der Bördelnaht keine Auswirkungen auf die Haltbarkeit der Verbindung von Mitnehmern hat, die aus dem Trommelmantel einstückig eingezogen und mit der Bodenscheibe und der Stirnbodenscheibe der Wäschetrommel verbunden sind.

Der Erfindung liegt daher die Aufgabe zugrunde, bei einer eingangs beschriebenen Wäschetrommel Maßnahmen dafür zu treffen, dass, wenn aus dem Mantelblech einstückig eingezogene Mitnehmer vorgesehen sind, die Bördelnaht auch genügend haltbar wird, damit sich bei höheren Schleuderdrehzahlen der Wäschetrommel das Mantelblech nicht aus der Verbindung mit der Bodenscheibe löst.

Gemäß der Erfindung wird diese Aufgabe durch eine Wäschetrommel gelöst, bei der nach dem Kennzeichen des Anspruches 1 aus dem Blechstreifen nach innen eingezogene Mitnehmer mit in mindestens eine der Bodenscheiben eingebrachten Einschnitten oder Durchbrüchen durch einen Falz verbunden sind und dass die Prägungen der Bördelnaht im Bereich unmittelbar neben der Verbindung der Mitnehmer mit den Bodenscheiben angebracht sind. Dadurch ist der Blechstreifen des Mantels - auch Mantelblech genannt - mit der jeweiligen Bodenscheibe aufgrund guter Form- und Reibschlüsse zwischen dem Mantelblech und der jeweiligen Bodenscheibe in Umfangsrichtung und in radialer Richtung so sicher verbunden, dass sich diese Festigkeit auch auf die Stabilität des Mitnehmers auswirkt, der dadurch weniger anfällig wird, bei höheren Schleuderdrehzahlen wegen der Mantelzugkräfte, die aufgrund der hohen Fliehkräfte beim Schleudern entlang dem Umfang der Wäschetrommel, also entlang des Mantelbleches, auftreten, sich zu deformieren.

Als besonders vorteilhaft hat sich eine Weiterbildung der Erfindung erwiesen (Anspruch 2), bei der im Verlaufe der Bördelnaht jeweils vor und nach der Verbindung mit dem Mitnehmer mindestens sieben, vorzugsweise neun Prägungen in dichter Folge vorgesehen sind. Da gerade an den Verbindungsstellen der Mitnehmer mit den Bodenscheiben Schwächungen in der Bodenscheibe einerseits und im Mantelblech (wegen des eingezogenen Mitnehmers) andererseits vorliegen, ist die Stabilisierung der Bördelnaht durch Prägungen gerade in der unmittelbaren Nachbarschaft der Verbindungsstellen von besonders hohem Wert. Diese Prägungen können (Anspruch 3) einen identischen Mittenabstand voneinander haben.

Als besonders geeignet hat sich eine Bemessung der Prägungen herausgestellt (Anspruch 4), bei der die dichte Folge im wesentlichen durch einen der doppelten Breite einer Prägung wenigstens nahezu entsprechenden Mittenabstand der Prägungen zueinander bestimmt ist. Offensichtlich ist diese enge Anbringung der Prägung in der Bördelnaht so sehr stabilisierend, dass bei einer Verwendung einer solchen Wäschetrommel bis zu Drehzahlen von 1400 U/min keine anderen Stabilisierungsmaßnahmen erforderlich sind.

Da die Kräfte vor allem durch Drehmomente bestimmt sind, die über den Tragstern einer Wäschetrommel unmittelbar an den Verbindungsstellen der Mitnehmer mit der rückwärtigen Bodenscheibe in die Wäschetrommel eingeleitet werden, ist die größte Dichte von Prägungen in dieser Nachbarschaft von Vorteil, die vor allem dadurch erreicht wird, dass die Mittenabstände sich mit der Entfernung der Prägung von der Verbindung des Mitnehmers mit der Bodenscheibe vergrößern (Anspruch 5).

Wenn gemäß Anspruch 6 die vor und nach der Verbindung des Mitnehmers mit der Bodenscheibe liegenden ersten Prägungen unmittelbar an die Einziehung für den Mitnehmer anschließen, lässt sich die Stabilisierung am besten optimieren.

Als eine gut auf alle Belange der Festigkeit und der Herstellbarkeit abgestimmte Bemessung hat sich erwiesen, dass der Mittenabstand zwischen den Prägungen auf jeweils einer Seite des Mitnehmers im Bereich zwischen 13 und 22 mm liegt (Anspruch 7). Von Vorteil ist außerdem noch, wenn die tiefste Kante der Prägungen eine Gerade ist, die eine vom Trommelmantel zur Bodenscheibe abfallende Neigung in Bezug auf die Mantellinie aufweist (Anspruch 8). Dadurch wird ein weiterer Vektor der den Kräften widerstehenden Gegenkräfte eingeführt, so dass trotz der Elastizität der Bördelnaht keine der miteinander verschlungenen Blechkanten sich aus der Verbindung herausarbeiten kann.

Vorteilhafterweise weist die Neigung der tiefsten Kante der Prägungen einen Winkel von mindestens annähernd 15° auf (Anspruch 9). Dabei werden sich unter Verwendung von Blechdicken von ca. 0,6 mm für die Tiefe der tiefsten Kante gegenüber der höchsten Erhebung der Außenkante der Prägungen am dem Trommelmantel zugewandten Ende mindestens annähernd 0,5 mm und am dem Trommelmantel abgewandten Ende mindestens annähernd 3 mm einstellen. Von Vorteil ist dabei, dass die relativ große Prägungstiefe ohne sichtbare Verformungen des Mantelbleches und des Bleches der Bodenscheibe bzw. der Stirnbodenscheibe vonstatten geht.

Eine Wäschetrommel nach der Erfindung kann am besten in einem Werkzeug hergestellt werden (Anspruch 11), wenn die vorgeformte Wäschetrommel zum Bearbeiten auf einem Tisch abgelegt wird und auf der Bearbeitungsseite der Wäschetrommel im wesentlichen radial auf die Bördelnaht zu bewegbare Stempel zum Einprägen von Prägungen in der Bördelnaht angeordnet sind.

Am besten sind die Stempel in Gruppen angeordnet, von denen der oder die mittleren Stempel oder eine gedachte Symmetrielinie zwischen zwei Stempeln auf die Mitte der zugeordneten Bodenscheibe ausgerichtet sind (Anspruch 12). Dann können auf wirtschaftliche Weise mehrere Stempel gemeinsam gesteuert werden. Die geringe Abweichung der Schlagrichtung von der Radialrichtung ist dabei hinnehmbar.

In wirtschaftlicher Hinsicht ist sogar eine weitere Rationalisierung dadurch möglich, dass an der Peripherie der Wäschetrommel nur eine Stempelstation vorgesehen ist, in der die Stempel in Gruppen angeordnet sind, die auf denjenigen Bereich der Bördelnaht gerichtet ist, der jeweils neben der Verbindung eines eingezogenen Mitnehmers liegt (Anspruch 13).

Wenn dann der Tisch mit einer Dreheinrichtung verbunden ist, die nach einem Stempelschlag die Wäschetrommel in eine weitere Position bewegt, in der an derselben Stempelstation ein weiterer Stempelschlag zu vollziehen ist (Anspruch 14), können am Werkzeug durch nur eine Gruppe von Stempeln und deren Antrieb trotz eines für den Tisch erforderlichen Drehantriebs erhebliche Kosten eingespart werden.

Für die Genauigkeit der Prägungen und für geringe Verformungen der Nebenbereiche wäre es von Vorteil, wenn gemäß Anspruch 15 im Werkzeug der Stempelstation gegenüber eine Matrize zur Anlage an der Bördelnaht angebracht ist.

Zu einem erfindungsgemäßen Verfahren zum Bearbeiten einer vorgeformten Wäschetrommel mit einer Bördelnaht gemäß einem der Ansprüche 1 bis 10 wird die Wäschetrommel vorteilhafterweise so in ein Werkzeug eingelegt, dass der zu bearbeitende Bereich der Bördelnaht vor einer Stempelstation positioniert ist, dass die Prägungen durch je einen Schlag von außen auf die Bördelnaht unter Anwendung eines Stempels gesetzt werden und dass die Wäschetrommel nach jedem Stempelschlage um einen solchen Winkel weitergedreht wird, dass die Prägungen der Bördelnaht im Bereich unmittelbar neben der Verbindung der Mitnehmer mit den Bodenscheiben in einem vorberechneten Abstand zueinander angebracht werden (Anspruch 16). Vorteilhafterweise wird für das erfindungsgemäße Verfahren zum Bearbeiten einer Wäschetrommel gemäß einem der Ansprüche 1 bis 10 ein Werkzeug gemäß einem der Ansprüche 11 bis 15 verwendet (Anspruch 17).

Anhand von in der Zeichnung dargestellten Ausführungsbeispielen ist die Erfindung nachstehend erläutert. Es zeigen
- Fig. 1: die Ansicht auf den Tragstern und die rückwärtige Bodenscheibe einer Wäschetrommel nach der Erfindung,
- Fig. 2: dieselbe Ansicht auf eine Hälfte der Bodenscheibe bei abgenommenem Tragstern,
- Fig. 3: einen vergrößerten Querschnitt eines Schnitts durch die Bördelnaht in Höhe einer Prägung entlang der Schnittlinie III-III in Fig. 1,
- Fig. 4: einen Querschnitt gemäß Fig. 4 bei einer alternativ geformten Bördelnaht,
- Fig. 5: die vergrößerte Ansicht auf die Kante der Bördelnaht in Höhe von zwei Prägungen gemäß Einzelheit V in Fig. 1,
- Fg. 6: eine Ansicht auf ein Werkzeug gemäß der Erfindung mit einer auf dem Bearbeitungstisch liegenden Wäschetrommel,
- Fig. 7: eine vergrößerte Ansicht auf einen Stempelkopf zum Prägen der Bördelnaht gemäß Einzelheit VII in Fig. 6 und
- Fig. 8: eine Variante für ein Werkzeug gemäß der Erfindung entsprechend Fig. 6, jedoch mit nur einer Stempelstation und einem Drehtisch für die Wäschetrommel.

Die in Fig. 1 gezeigte Ansicht auf die rückwärtige Bodenscheibe 2 einer Wäschetrommel 1 verdeckt ihren Mantel (12 in Fig. 3 und 4) und die kongruente Stirnbodenscheibe, die bei einer Frontladerwaschmaschine mit einer kreisrunden koaxialen Öffnung für die Beschickung mit Wäsche versehen ist. An der Bodenscheibe 2 ist ein Tragstern 3 so montiert, dass die Enden seiner Arme 4 über Löcher 5 und nicht dargestellte Schrauben in Höhe der Mitnehmer mit der Bodenscheibe 2 befestigt sind.

Fig. 1 zeigt auch eine den Rand der Bodenscheibe 2 einschließende Bördelnaht 6, die parallel zur Mantellinie 15 (Fig. 3) gerichtet ist und durch die in weiter unten erläuterter Weise die Bodenscheibe 2 mit dem Mantelblech 12 der Wäschetrommel 1 verbunden ist. Unmittelbar jeweils vor und nach der Verbindung mit dem Mitnehmer 9 (und dem Tragstern-Armende) ist diese Bördelnaht 6 mit Prägungen 7 versehen, je neun Stück in gleichmäßigem Abstand zueinander.

Bei abgenommenem Tragstern 3 in Fig. 2 geben die entfernten Arme 4 den Blick auf die Verbindung 8 der Mitnehmer 9 frei, die an einem in der Form des Profils der Mitnehmer 9 angepassten Durchbruch 10 mittels eines oder mehrerer Falze 11 mit der Bodenscheibe 2 realisiert ist. Bei montiertem Tragstern 3 wird diese Verbindung zusätzlich gesichert durch eine hinter dem Falz 11 eingelegte Formmutter und die das Loch 5 im Arm 4 des Tragstems 3 durchdringende Schraube (Mutter und Schraube sind nicht dargestellt). Anstelle von Schraubverbindungen können selbstverständlich auch andere Verbindungsarten gewählt werden, wie z.B. Nietverbindungen.

Die Prägungen 7 sind durch die Schnittdarstellung in Fig. 3 verdeutlicht. Daraus ist zu erkennen, dass die Kanten der Bodenscheibe 2 und des Mantelbleches 12 in einer Bördelnaht 6 eingerollt sind, die an der Stelle der Prägung 7 abschnittsweise in Richtung auf den Mittelpunkt 13 der Bodenscheibe 2 hin tief eingezogen ist. Dabei bildet die tiefste Linie 14 mit der Mantellinie 15 eine Winkel α, von ca. 15°, wodurch auf der Mantelseite der Prägung 7 die tiefste Linie 14 nur um eine minimale Tiefe a ≈ 0,5 mm und auf der Bodenscheibenseite um eine maximale Tiefe A ≈ 3 mm gegenüber der äußeren Umfangslinie 16 der Bördelnaht 6 abgesenkt ist.

In einer alternativen Form in Fig. 4 ist die Bördelnaht 6 innerhalb der Prägung 7 um eine Knicklinie 17 aus der mit der Mantellinie 15 parallelen Ausrichtung nach unten geprägt, so dass die tiefste Linie 14 in Höhe der Knicklinie 17 auf gleicher Höhe mit der äußeren Umfangslinie 16 der Bördelnaht 6 endet. Dadurch erreicht die tiefste Linie 14 bodenscheibenseitig bei gleichem Winkel α ≈ 15° nur noch eine maximale Tiefe A' ≈ 2,5 mm. Dadurch wird gegenüber der Prägung gemäß Fig. 3 ein weiterer Vektor der den Kräften widerstehenden Gegenkräfte in die Prägung 7 eingeführt, weil innerhalb der miteinander verschlungenen Blechkanten durch die Knicklinie 17 eine weitere Befestigungskomponente in die Bördelnaht 6 eingearbeitet ist.

Aus der in Fig. 3 angedeuteten Blickrichtung R ist in Fig. 5 die Ansicht auf die Bördelnaht 6 in Höhe zweier Prägungen 7 gemäß der Einzelheit V der Fig. 1 zu erkennen. Ausgehend von der äußeren Umfangslinie 16 der Bördelnaht 6 sind die Prägungen 7 bis zu ihren tiefsten Linien 14 abgesenkt. Dabei erreichen sie im oberen Bereich, nahe der Umfangslinie 16, eine minimale Tiefe a = 0,5 mm und im unteren Bereich, fern von der Umfangslinie 16 und am tiefsten Punkt der Lichtkante 18, eine maximale Tiefe A ≈ 3 mm. Der Mittenabstand M der beiden Prägungen 7 zueinander ist hier als etwas geringer gezeigt, als die zweifache Breite B einer Prägung 7, und kann zwischen etwa 13 und etwa 22 mm liegen. Er kann aber auch gleich der Breite B sein oder darüber hinaus gehen. Allerdings ist ein zu großer Mittenabstand M schädlich für die Festigkeit der Bördelnaht und für die Größe der vom Tragstern auf die Trommel übertragbaren Kräfte.

Eine Wäschetrommel 1 gemäß den in Fig. 1 bis 5 beschriebenen Ausführungsbeispielen kann durch Bearbeitung in einem Werkzeug gemäß Fig. 6 hergestellt werden. Eine solche Wäschetrommel - bevor sie in das in Fig. 6 gezeigte Werkzeug gelegt wird - ist an sich bereits fertig und für den Einsatz in Waschmaschinen geeignet, die für Schleuderdrehzahlen von höchsten ca. 1000 U/min ausgelegt sind. Dazu benötigt die beschriebene Bördelnaht 6 keine Prägungen. Nur Wäschetrommeln 1, die in Waschmaschinen für höhere Drehzahlen ausgelegt sind, sollten zumindest im Bereich der Verbindung 8 der Mitnehmer 9 mit den Bodenscheiben 2 eine Verstärkung durch die erfindungsgemäße Anordnung der Prägungen 7 erfahren. Dazu dient ein solches Werkzeug wie in Fig. 6.

Auf dem Tisch 19 des Werkzeugs ist eine mehrteilige Aufnahmevorrichtung 20 zum Auflegen und Festspannen der Wäschetrommel 1 angebracht. Die Wäschetrommel hat drei Mitnehmer 9 und entsprechend einen dreiarmigen Tragstern 3. Jedem Mitnehmer 9 ist eine Stempelstation 21 zugeordnet, deren Stempel 22 in Richtung auf die Mitte 13 der Bodenscheibe 2 bzw. der koaxialen Mittelachse der Wäschetrommel 1 beweglich angebracht sind. In diesem Ausführungsbeispiel für das Werkzeug sind in jeder Stempelstation 21 für jede Seite der Bördelnaht in Umfangsrichtung vor und nach der Verbindung 8 mit den Mitnehmern 9 zwei Stempel 22 und jeder Stempel 22 gemäß Fig. 7 mit neun Prägeprofilen 23 eingerichtet, von denen jedes für die Herstellung einer Prägung 7 vorgesehen ist. So können auf beiden Seiten vor und nach der Verbindung 8 mit einem Schlage aller Stempel 22 in Richtung des Doppelpfeiles zugleich acht Prägungen 7 hergestellt werden.

Es können aber auch mit jedem Stempel beispielsweise nur vier Prägungen 7 geschlagen werden, deren Abstände zueinander auf jeder Seite der Bördelnaht so groß sind, dass je eine weitere Prägung dazwischen passt. Dann wird die Wäschetrommel 1 nach einem Stempelschlag in Doppelpfeilrichtung auf dem Tisch 19 so weit gedreht, dass genau zwischen den Paaren von Prägungen 7 auf jeder Seite vier weitere Prägungen 7 vorgenommen werden. Dadurch sind mit zwei Schlägen auf jeder Seite der Verbindungen 8 acht Prägungen 7 entstanden.

Bei dem in Fig. 8 dargestellten Beispiel für ein Werkzeug, dessen Grundaufbau dem der Fig. 6 sehr ähnelt, ist nur eine Stempelstation 21 - möglicherweise stellvertretend für je eine Stempelstation bei jeder Mitnehmer-Verbindung 8 - auf dem Werkzeugtisch 19 dargestellt. Nach jedem Stempelschlag ist dann die Wäschetrommel 1 auf oder mit einem Teil des Tisches 19 um einen solchen Winkel gemäß Pfeil 24 weiter zu drehen, dass der jeweils andere Bereich neben der Mitnehmer-Verbindung 8 in der Stempelstation 21 positioniert ist. Bei nur einer Stempelstation 21 auf dem Tisch 19 hat die Wäschetrommel 1 daher sechs Drehpositionen einzuhalten, bis alle Prägegruppen geschlagen sind. Bei der Anordnung von je einer Stempelstation pro Verbindung 8 sind nur zwei Drehpositionen einzuhalten.

Anstelle der paarigen oder gruppenweisen Anordnung von Prägeprofilen 23, bei der die Schläge der Stempel 22 in hinnehmbarer Weise nicht genau in radialer Richtung geführt sind, kann jeder Stempel auch mit nur einem Prägeprofil 23 ausgestattet sein. Dann kann jeder Stempel genau in radialer Richtung geführt sein; allerdings muss dann wegen der Enge auf dem Werkzeugtisch 19 die Anzahl der Stempel so beschränkt sein, dass die Wäschetrommel 1 zum Prägen aller Prägungen 7 öfter als einmal pro Gruppe von Prägungen 7 weitergedreht wird und dass pro Gruppe von Prägungen um den Mitnehmer herum mehrere Schläge in Doppelpfeilrichtung erfolgen müssen.

Die beschriebene Bearbeitung der Wäschetrommel 1 kann mit einem solchen Werkzeug an jeder Bodenscheibe 2 einzeln oder an der Stirnbodenscheibe und an der rückwärtigen Bodenscheibe gleichzeitig erfolgen. Im zweiten Falle müssen entsprechende Stempelanordnungen natürlich in zwei Etagen desselben Werkzeugs angeordnet sein.

### Bezugszeichen

- α: Winkel der tiefsten Linie
- a: minimale Tiefe der Prägung
- A: maximale Tiefe der Prägung
- 1: Wäschetrommel
- 2: Bodenscheibe
- 3: Tragstern
- 4: Arm
- 5: Löcher
- 6: Bördelnaht
- 7: Prägungen
- 8: Verbindung
- 9: Mitnehmer
- 10: Durchbruch
- 11: Falz
- 12: Mantelblech
- 13: Mitte der Bodenscheibe
- 14: tiefste Linie
- 15: Mantellinie
- 16: äußere Linie der Bördelnaht
- 17: Knicklinie
- 18: Lichtkante
- 19: Tisch
- 20: Aufnahmevorrichtung
- 21: Stempelstation
- 22: Stempel
- 23: Prägeprofil

## Patentansprüche

1. Wäschetrommel (1) für eine Wäschebehandlungsmaschine mit einem Mantel aus einem endlichen Blechstreifen (12), der zu einem Zylindermantel gewickelt ist und dessen Endseiten miteinander in einer Naht verbunden sind und dessen Längsseiten mit der Peripherie der Bodenscheibe (2) und/oder der Stirnbodenscheibe durch eine Bördelnaht (6) verbunden sind, die mit querliegenden Prägungen (7) versehen ist, **dadurch gekennzeichnet, dass** aus dem Blechstreifen (12) nach innen eingezogene Mitnehmer (9) mit in mindestens eine der Bodenscheiben (2) eingebrachten Einschnitten oder Durchbrüchen (10) durch einen Falz (11) verbunden sind und dass die Prägungen (7) der Bördelnaht (6) im Bereich unmittelbar neben der Verbindung (8) der Mitnehmer (9) mit mindestens einer der Bodenscheiben (2) angebracht sind.

2. Wäschetrommel nach Anspruch 1, **dadurch gekennzeichnet, dass** im Verlaufe der Bördelnaht (6) jeweils vor und nach der Verbindung (8) mit dem Mitnehmer (9) mindestens vier, vorzugsweise neun Prägungen (7) in dichter Folge vorgesehen sind.

3. Wäschetrommel nach Anspruch 2, **dadurch gekennzeichnet, dass** die Prägungen (7) einen identischen Mittenabstand (M) voneinander haben.

4. Wäschetrommel nach Anspruch 3, **dadurch gekennzeichnet, dass** die dichte Folge im wesentlichen durch einen der doppelten Breite (B) einer Prägung (7) wenigstens nahezu entsprechenden Mittenabstand (M) der Prägungen (7) zueinander bestimmt ist.

5. Wäschetrommel nach Anspruch 2, **dadurch gekennzeichnet, dass** die Mittenabstände (M) sich mit der Entfernung der Prägung (7) von der Verbindung (8) des Mitnehmers (9) mit der Bodenscheibe (2) vergrößern.

6. Wäschetrommel nach Anspruch 2 oder 5, **dadurch gekennzeichnet, dass** die vor und nach der Verbindung (8) des Mitnehmers (9) mit der Bodenscheibe (2) liegenden ersten Prägungen (7) unmittelbar an die Einziehung für den Mitnehmer (9) anschließen.

7. Wäschetrommel nach Anspruch 4 oder 5, **dadurch gekennzeichnet, dass** der Mittenabstand (M) zwischen den Prägungen (7) auf jeweils einer Seite des Mitnehmers (9) im Bereich zwischen 13 und 22 mm liegt.

8. Wäschetrommel nach Anspruch 1, **dadurch gekennzeichnet, dass** die tiefste Kante (14) der Prägungen (7) eine Gerade ist, die eine vom Trommel-Mantel (12) zur Bodenscheibe (2) abfallende Neigung (Winkel α) in Bezug auf die Mantellinie (15) aufweiset.

9. Wäschetrommel nach Anspruch 7, **dadurch gekennzeichnet, dass** die Neigung (Winkel α) der tiefsten Kante (14) der Prägungen (7) einen Winkel (α) von mindestens annähernd 15° aufweist.

10. Wäschetrommel nach Anspruch 7 oder 8, **dadurch gekennzeichnet, dass** die Tiefe (a) der tiefsten Kante (14) gegenüber der höchsten Erhebung (16) der Außenkante der Prägungen (7) am dem Trommelmantel (12) zugewandten Ende mindestens annähernd 0,5 mm und am dem Trommelmantel (12) abgewandten Ende mindestens annähernd 3 mm (Tiefe A) beträgt.

11. Vorrichtung zum Bearbeiten einer Wäschetrommel (1) für eine Wäschebehandlungsmaschine mit einem Mantel aus einem endlichen Blechstreifen (12), der zu einem Zylindermantel gewickelt ist und dessen Endseiten miteinander in einer Naht verbunden sind und dessen Längsseiten mit der Peripherie der Bodenscheibe (2) und/oder der Stirnbodenscheibe durch eine Bördelnaht (6) verbunden sind, die mit querliegenden Prägungen (7) versehen ist, wobei aus dem Blechstreifen (12) nach innen eingezogene Mitnehmer (9) mit in mindestens eine der Bodenscheiben (2) eingebrachten Einschnitten oder Durchbrüchen (10) durch einen Falz (11) verbunden sind und die Prägungen (7) der Bördelnaht (6) im Bereich unmittelbar neben der Verbindung (8) der Mitnehmer (9) mit mindestens einer der Bodenscheiben (2) angebracht sind, umfassend einen Tisch (19) zum Ablegen der vorgeformaten Wäschetrommel (1) sowie im wesentlichen radial auf die Bördelnaht (6) zu bewegbare Stempel (22) zum Einprägen von Prägungen (7) in der Bördelnaht (6), welche Stempel (22) auf der Bearbeitungsseite der Wäschetrommel (1) angeordnet sind.

12. Vorrichtung nach Anspruch 11, **dadurch gekennzeichnet, dass** die Stempel (22) in Gruppen angeordnet sind, von denen der oder die mittleren Stempel oder eine gedachte Symmetrielinie zwischen zwei Stempeln (22) auf die Mitte (13) der zugeordneten Bodenscheibe (2) ausgerichtet sind.

13. Vorrichtung nach Anspruch 11, **dadurch gekennzeichnet, dass** an der Peripherie der Wäschetrommel (1) nur eine Stempelstation (21) vorgesehen ist, in der die Stempel (22) in Gruppen angeordnet sind, die auf denjenigen Bereich der Bördelnaht (6) gerichtet sind, der jeweils neben der Verbindung (8) eines eingezogenen Mitnehmers (9) liegt.

14. Vorrichtung nach Anspruch 13, **dadurch gekennzeichnet, dass** der Tisch (19) mit einer Dreheinrichtung verbunden ist, die nach einem Stempelschlag die Wäschetrommel (1) in eine weitere Position bewegt, in der an derselben Stempelstation (21) ein weiterer Stempelschlag zu vollziehen ist.

15. Vorrichtung nach einem der Ansprüche 13 und 14, **dadurch gekennzeichnet, dass** der Stempelstation (21) gegenüber eine Matrize zur Anlage an der Bördelnaht (6) angebracht ist.

16. Verfahren zum Bearbeiten einer vorgeformten Wäschetrommel (1) für eine Wäschebehandlungsmaschine mit einem Mantel aus einem endlichen Blechstreifen (12), der zu einem Zylindermantel gewickelt ist und dessen Endseiten miteinander in einer Naht verbunden sind und dessen Längsseiten mit der Peripherie der Bodenscheibe (2) und/oder der Stirnbodenscheibe durch eine Bördelnaht (6) verbunden sind, die mit querliegenden Prägungen (7) versehen ist, wobei aus dem Blechstreifen (12) nach innen eingezogene Mitnehmer (9) mit in mindestens eine der Bodenscheiben (2) eingebrachten Einschnitten oder Durchbrüchen (10) durch einen Falz (11) verbunden sind und die Prägungen (7) der Bördelnaht (6) im Bereich unmittelbar neben der Verbindung (8) der Mitnehmer (9) mit mindestens einer der Bodenscheiben (2) angebracht sind, **dadurch gekennzeichnet, dass** die Wäschetrommel (1) so in ein Werkzeug eingelegt wird, dass der zu bearbeitende Bereich der Bördelnaht (6) vor einer Stempelstation (21) positioniert ist, dass die Prägungen (7) durch je einen Schlag von außen auf die Bördelnaht (6) unter Anwendung eines Stempels (22) gesetzt werden und dass die Wäschetrommel (1) nach jedem Stempelschlag um einen solchen Winkel weitergedreht wird, dass die Prägungen (7) der Bördelnaht (6) im Bereich unmittelbar neben der Verbindung (8) der Mitnehmer (9) mit mindestens einer der Bodenscheiben (2) in einem vorberechneten Abstand (M) zueinander angebracht werden.

## Claims

1. Laundry drum (1) for a laundry treatment machine with a casing consisting of a finite sheet metal strip (12), which is wound to form a cylinder casing and the ends of which are connected together in a seam and the longitudinal sides of which are connected with the periphery of the base disc (2) and/or the front base disc by an edge-formed seam (6), which is provided with transversely disposed stampings (7), **characterised in that** entrainers (9) drawn in inwardly from the sheet metal strip (12) are connected with incisions or break-throughs (10), which are formed in at least one of the base discs (2), by a fold (11) and that the stampings (7) of the edge-formed seam (6) are arranged in the region directly adjacent to the connection (8) of the entrainers (9) with at least one of the base discs (2).

2. Laundry drum according to claim 1, **characterised in that** at least four, preferably nine, stampings (7) in tight sequence are provided in the course of the edge-formed seam (6) respectively in front of and behind the connection (8) with the entrainer (9).

3. Laundry drum according to claim 2, **characterised in that** the stampings (7) have an identical centre spacing (M) from one another.

4. Laundry drum according to claim 3, **characterised in that** the tight sequence is determined substantially by a centre spacing (M), which at least approximately corresponds with twice the width (B) of a stamping (7), of the stampings (7) from one another.

5. Laundry drum according to claim 2, **characterised in that** the centre spacings (M) increase with the distance of the stamping (7) from the connection (8) of the entrainer (9) with the base disc (2).

6. Laundry drum according to claim 2 or 5, **characterised in that** the first stampings (7) lying in front of and behind the connection (8) of the entrainer (9) with the base disc (2) directly adjoin the drawing-in for the entrainer (9).

7. Laundry drum according to claim 4 or 5, **characterised in that** the centre spacing (M) between the stampings (7) on each side of the entrainer (9) lies in the region between 13 and 22 millimetres.

8. Laundry drum according to claim 1, **characterised in that** the deepest edge (14) of the stampings (7) is a straight line which has an inclination (angle α), which drops away from the drum casing (12) towards the base disc (2), with respect to the circumferential line (15).

9. Laundry drum according to claim 7, **characterised in that** the inclination (angle α) of the deepest edge (14) of the stampings (7) has an angle (α) of at least approximately 15°.

10. Laundry drum according to claim 7 or 8, **characterised in that** the depth (a) of the deepest edge (14) relative to the highest elevation (16) of the outer edge of the stampings (7) at the end facing the drum circumference (12) is at least approximately 0.5 millimetres and at the end remote from the drum casing (12) is at least approximately 3 millimetres (depth A).

11. Device for processing a laundry drum (1) for a laundry treatment machine with a casing consisting of a finite sheet metal strip (12), which is wound to form a cylindrical casing and the end sides of which are connected together in a seam and the longitudinal sides of which are connected with the periphery of the base disc (2) and/or of the front base disc by an edge-formed seam (6), which is provided with transversely disposed stampings (7), wherein entrainers (9) drawn in inwardly from the sheet metal strip (12) are connected with incisions or break-throughs (10), which are formed in at least one of the base discs (2), by a fold (11) and the stampings (7) of the edge-formed seam (6) are arranged in the region directly adjacent to the connection (8) of the entrainers (9) with at least one of the base discs (2), comprising a table (19) for deposit of the pre-shaped laundry drum (1) as well as dies (22), which are movable substantially radially onto the edge-formed seam (6), for impressing stampings (7) into the edge-formed seam (6), which dies (22) are arranged on the processing side of the laundry drum (1).

12. Device according to claim 11, **characterised in that** the dies (22) are arranged in groups, of which the centre die or the centre dies or a notional line of symmetry between the two dies (22) is or are aligned with the centre (13) of the associated base disc (2).

13. Device according to claim 11, **characterised in that** only one die station (21) is provided at the periphery of the laundry drum (1), in which station the dies (22) are arranged in groups which are aligned with that region of the edge-formed seam (6) respectively lying adjacent to the connection (8) of a drawn-in entrainer (9).

14. Device according to claim 13, **characterised in that** the table (19) is connected with a rotary device which after a die impact moves the laundry drum (1) into a further position in which a further die impact is to be executed at the same die station (21).

15. Device according to one of claims 13 or 14, **characterised in that** the die station (21) is mounted opposite a die matrix for contact with the edge-formed seam (6).

16. Method for processing a pre-shaped laundry drum (1) for a laundry treatment machine with a casing consisting of a finite sheet metal strip (12), which is wound to form a cylindrical casing and the end sides of which are connected together in a seam and the longitudinal sides of which are connected with the periphery of the base disc (2) and/or of the front base disc by an edge-formed seam (6), which is provided with transversely disposed stampings (7), wherein entrainers (9) drawn in inwardly from the sheet metal strip (12) are connected with incisions or break-throughs (10), which are formed in at least one of the base discs (2), by a fold (11) and the stampings (7) of the edge-formed seam (6) are arranged in the region directly adjacent to the connection (8) of the entrainers (9) with at least one of the base discs (2), **characterised in that** the laundry drum (1) is so placed in a tool that the region, which is to be worked, of the edge-formed seam (6) is positioned in front of a die station (21), that the stampings (7) are placed by a respective impact from outside on the edge-formed seam (6) with use of a die (22) and that the laundry drum (1) after each die impact is further rotated through such an angle that the stampings (7) of the edge-formed seam (6) are applied at a pre-calculated spacing (M) from one another in the region directly adjacent to the connection (8) of the entrainer (9) with at least one of the base discs (2).

## Revendications

1. Tambour à linge (1) pour une machine de traitement de linge, comportant une enveloppe constituée par une bande de tôle finie (12) qui est enroulée pour former une enveloppe cylindrique et dont les extrémités sont reliées entre elles dans un joint et dont les côtés longitudinaux sont reliés à la périphérie du disque de fond (2) et/ou du disque de fond frontal par un joint à bords relevés (6), lequel est pourvu de gravures transversales (7), **caractérisé en ce que** des éléments d'entraînement (9) renfoncés vers l'intérieur à partir de la bande de tôle (12) sont reliés par un pli (11) à des encoches ou passages (10) ménagés dans au moins l'un des disques de fond (2) et **en ce que** les gravures (7) du joint à bords relevés (6) sont réalisées dans la zone directement à côté de la liaison (8) entre les éléments d'entraînement (9) et au moins l'un des disques de fond (2).

2. Tambour à linge selon la revendication 1, **caractérisé en ce que** sont prévus, sur le tracé du joint à bords relevés (6), respectivement avant et après la liaison (8) avec l'élément d'entraînement (9), au moins quatre, de préférence neuf gravures (7) en succession rapprochée.

3. Tambour à linge selon la revendication 2, **caractérisé en ce que** les gravures (7) présentent entre elles une distance au centre (M) identique.

4. Tambour à linge selon la revendication 3, **caractérisé en ce que** la succession rapprochée est définie, pour l'essentiel, par une distance au centre (M) des gravures (7) entre elles qui correspond au moins approximativement au double de la largeur (B) d'une gravure (7).

5. Tambour à linge selon la revendication 2, **caractérisé en ce que** les distances au centre (M) augmentent à mesure que la gravure (7) s'éloigne de la liaison (8) entre l'élément d'entraînement (9) et le disque de fond (2).

6. Tambour à linge selon la revendication 2 ou 5, **caractérisé en ce que** les premières gravures (7) situées avant et après la liaison (8) entre l'élément d'entraînement (9) et le disque de fond (2) font directement suite au renfoncement pour l'élément d'entraînement (9).

7. Tambour à linge selon la revendication 4 ou 5, **caractérisé en ce que** la distance au centre (M) entre les gravures (7) est, sur respectivement un côté de l'élément d'entraînement (9), dans la plage comprise entre 13 et 22 mm.

8. Tambour à linge selon la revendication 1, **caractérisé en ce que** le bord le plus profond (14) des gravures (7) est une droite qui présente une inclinaison (angle α) par rapport à la génératrice (15) et qui tombe de l'enveloppe du tambour (12) vers le disque de fond (2).

9. Tambour à linge selon la revendication 7, **caractérisé en ce que** l'inclinaison (angle α) du bord le plus profond (14) des gravures (7) présente un angle (α) d'au moins approximativement 15°.

10. Tambour à linge selon la revendication 7 ou 8, **caractérisé en ce que** la profondeur (a) du bord le plus profond (14), par rapport à la proéminence (16) la plus élevée du bord extérieur des gravures (7) est, à l'extrémité tournée vers l'enveloppe du tambour (12), d'au moins approximativement 0,5 mm et, à l'extrémité opposée à l'enveloppe du tambour (12), d'au moins approximativement 3 mm (profondeur A).

11. Dispositif pour usiner un tambour à linge (1) pour une machine de traitement de linge, comportant une enveloppe constituée par une bande de tôle finie (12) qui est enroulée pour former une enveloppe cylindrique et dont les extrémités sont reliées entre elles dans un joint et dont les côtés longitudinaux sont reliés à la périphérie du disque de fond (2) et/ou du disque de fond frontal par un joint à bords relevés (6), lequel est pourvu de gravures transversales (7), des éléments d'entraînement (9) renfoncés vers l'intérieur à partir de la bande de tôle (12) étant reliés par un pli (11) à des encoches ou passages (10) ménagés dans au moins l'un des disques de fond (2) et les gravures (7) du joint à bords relevés (6) étant réalisées dans la zone directement à côté de la liaison (8) entre les éléments d'entraînement (9) et au moins l'un des disques de fond (2), comprenant une table (19) pour déposer le tambour à linge (1) préformé ainsi que des poinçons (22) déplaçables sensiblement radialement vers le joint à bords relevés (6) pour réaliser des gravures (7) dans le joint à bords relevés (6), lesquels poinçons (22) sont situés sur le côté d'usinage du tambour à linge (1).

12. Dispositif selon la revendication 11, **caractérisé en ce que** les poinçons (22) sont disposés en groupes dont le ou les poinçons centraux ou un axe de symétrie imaginaire entre deux poinçons (22) sont orientés vers le centre (13) du disque de fond associé (2).

13. Dispositif selon la revendication 11, **caractérisé en ce qu'**est prévue, à la périphérie du tambour à linge (1), uniquement une station de poinçons (21) dans laquelle les poinçons (22) sont disposés en groupes qui sont dirigés vers la zone du joint à bords relevés (6) qui se trouve respectivement à côté de la liaison (8) d'un élément d'entraînement (9) renfoncé.

14. Dispositif selon la revendication 13, **caractérisé en ce que** la table (19) est reliée à un dispositif rotatif qui, après un coup de poinçon, déplace le tambour à linge (1) dans une autre position dans laquelle doit être effectué un autre coup de poinçon dans la même station de poinçons (21).

15. Dispositif selon l'une des revendications 13 et 14, **caractérisé en ce qu'**est située, en face de la station de poinçons (21), une matrice destinée à être appliquée sur le joint à bords relevés (6).

16. Procédé pour usiner un tambour à linge (1) préformé pour une machine de traitement de linge, comportant une enveloppe constituée par une bande de tôle finie (12) qui est enroulée pour former une enveloppe cylindrique et dont les extrémités sont reliées entre elles dans un joint et dont les côtés longitudinaux sont reliés à la périphérie du disque de fond (2) et/ou du disque de fond frontal par un joint à bords relevés (6), lequel est pourvu de gravures transversales (7), des éléments d'entraînement (9) renfoncés vers l'intérieur à partir de la bande de tôle (12) étant reliés par un pli (11) à des encoches ou passages (10) ménagés dans au moins l'un des disques de fond (2) et les gravures (7) du joint à bords relevés (6) étant réalisées dans la zone directement à côté de la liaison (8) entre les éléments d'entraînement (9) et au moins l'un des disques de fond (2), **caractérisé en ce que** le tambour à linge (1) est placé de manière telle dans un outil que la zone à usiner du joint à bords relevés (6) est positionnée devant une station de poinçons (21), **en ce que** les gravures (7) sont apposées par respectivement un coup de l'extérieur sur le joint à bords relevés (6), moyennant l'utilisation d'un poinçon (22), et **en ce que** le tambour à linge (1), après chaque coup de poinçon, subit une rotation d'un angle tel que les gravures (7) du joint à bords relevés (6) sont apposées dans la zone directement à côté de la liaison (8) entre les éléments d'entraînement (9) et au moins l'un des disques de fond (2) à une distance (M) précalculée entre elles.
